# EUROPÄISCHE PATENTSCHRIFT

(11) **EP 3 187 424 B1**
(45) Veröffentlichungstag und Bekanntmachung des Hinweises auf die Patenterteilung: **27.12.2017**
(21) Anmeldenummer: 15202951.8
(22) Anmeldetag: 29.12.2015
(51) Int. Cl.: B65B 11/30, B65B 25/00

(54) **VERFAHREN UND VORRICHTUNG ZUM VERPACKEN KLEINSTÜCKIGER ARTIKEL**
METHOD AND DEVICE FOR PACKAGING SMALL ARTICLES
PROCEDE ET DISPOSITIF DESTINES A L'EMBALLAGE D'ARTICLES DE PETITE TAILLE

(43) Veröffentlichungstag der Anmeldung: 05.07.2017
(73) Patentinhaber: THEEGARTEN-PACTEC GMBH & CO. KG, 01237 Dresden (DE)
(72) Erfinder: WEHNER, Gerd, 01328 Dresden (DE); KAHL, Steffen, 01279 Dresden (DE); SEIBT, Wilfried, 01219 Dresden (DE); BERGMANN, Matthias, 01728 Bannewitz OT Possendorf (DE); WALTER, Christian, 01237 Dresden (DE); HEINZE, Stefan, 10243 Berlin (DE)
(74) Vertreter: Grünecker Patent- und Rechtsanwälte PartG mbB

(56) Entgegenhaltungen:
- EP-A1- 0 769 453
- WO-A1-2014/076627

## Beschreibung

Die Erfindung betrifft ein Verfahren und eine Vorrichtung zur Verpackung kleinstückiger Artikel, insbesondere von Süßwaren, wie zum Beispiel Hart- oder Weichkaramellen, Schokoladenstücken oder dergleichen. EP 0 769 453 A1 offenbart eine bekannte Vorrichtung zum Verpacken von Süßwaren. Die vorgenannten Artikel werden in Hochleistungs-Verpackungsmaschinen mit Leistungen bis ca. 2000 Stück/Minute verpackt. Dabei werden die vereinzelten Artikel, die zum Beispiel von Vereinzelungstellern oder aus Längsförderern als Zuführungseinrichtungen durch eine Mehrzahl abfolgender Rotationsköpfe aufgenommen, mit Packstoffabschnitten vereinigt und in einem kontinuierlichen Durchlaufprinzip verpackt werden, stets durch entsprechende Greiferpaare der einzelnen Köpfe ergriffen, woraus vielfach relativ komplizierte und angesichts der Arbeitsgeschwindigkeiten störanfällige Übergabeprozesse resultieren, da die Greiferbacken eines folgenden Rotationskopfes nur an freien, nicht von den Greiferbacken des vorangegangenen Rotationskopfes "besetzten" Flächen des gegebenenfalls bereits teilweise eingehüllten Artikels angreifen können.

Ferner erfordert dieses Übergabeprinzip kontinuierlicher Verpackungsmaschinen eine bestimmte Artikelgröße zur prozesssicheren Handhabung der Artikel.

Der Erfindung liegt die Aufgabe zugrunde ein Verfahren und eine Vorrichtung zur Verpackung kleinstückiger Artikel anzugeben, die eine größere Variabilität hinsichtlich Artikelgröße und Prozessführung bei der Verpackung kleinstückiger Artikel gestattet.

Diese Aufgabe wird erfindungsgemäß durch die Patentansprüche 1 und 15 gelöst. Vorteilhafte Ausgestaltungen der Erfindung sind Gegenstand der Unteransprüche.

Erfindungsgemäß wird im Rahmen des Verpackungsverfahrens Packstoffmaterial mit einem oder mehreren Artikeln vereinigt, zur Erzeugung eines "Halbfabrikates" mit dem in der vorliegenden Anmeldung ein teilverpackter Artikel bezeichnet wird, der bis zur fertigen Verpackung noch weiteren Verpackungsschritten unterzogen wird. Diese weiteren Verpackungsschritte werden zumindest teilweise unter Erfassen ausschließlich des Packstoffmateriales unabhängig und außerhalb des Artikels, d. h. unter Transportieren des Halbfabrikates durch Ergreifen des Packstoffmaterials ohne zugleich den Artikel zu ergreifen, durchgeführt.

Während also bisher ein Artikel, z. B. U-förmig oder in Form eines Packstoffschlauches teilweise vom Packstoff umgeben und zusammen mit diesem stets direkt von Haltebackenpaaren z. B. über die Länge oder Breite des Artikels (seltener über die Höhe) ergriffen und an einen nächsten Rotationskopf, d. h. die Haltebackenpaare desselben übergeben werden, erfolgt erfindungsgemäß die Artikelführung zumindest in einem Teil des Verpackungsprozesses derart, dass zum Transport des Artikels, insbesondere zur Aufnahme an einem weiteren Rotationskopf, ein Artikel nur an dem über den Artikel hinausragenden Packstoffmaterial angegriffen und auf diese Weise auch der Artikel (indirekt) gehalten und transportiert wird.

Das setzt natürlich eine hinreichende Verbindung von Artikel und Packstoff zu dem "Halbfabrikat" voraus, z. B. durch U-förmige Umhüllung des Artikels mit Packstoff oder durch Aufnahme des Artikels in einem Packstoffschlauch, da der Artikel selbst bei dem Verpackungs- oder übergabeschritt nicht durch Haltebackenpaar ergriffen und geführt oder gehalten wird, sondern nur durch seine Verbindung dem Packstoff von einer Verpackungseinheit (Rotationskopf) zur nächsten gefördert oder von dieser aufgenommen und/oder innerhalb dieser Verpackungseinheit (Rotationskopf) gefördert (weiterbewegt) wird.

Vorzugsweise folgen konventionelle Verpackungsschritte unter Erfassung des Artikels und erfindungsgemäße Verpackungsschritte unter alleiniger Erfassung des Packstoffes (außerhalb und vorzugsweise beiderseits benachbart zu dem Artikel) alternierend aufeinander.

Vorzugsweise sind die Haltebackenpaare derjenigen Rotationsköpfe, die das Halbfabrikat nur am Packstoff zur Führung innerhalb eines Rotationskopfes und/oder zur Übergabe an eine nachfolgende Verpackungseinheit (z. B. einen Rotationskopf) ergreifen, mit einer größeren Haftfläche und/oder mit einem größeren Haftwiderstand, z. B. durch reibungserhöhende Beschichtungen, Beläge oder Oberflächenstrukturierungen oder -konfigurationen versehen, um ein sicheres und Relativbewegungen zwischen Packstoffmaterial und Haltebackenpaar ausschließendes Erfassen des Packstoffes zu gewährleisten.

Es wird ausdrücklich darauf hingewiesen, dass das erfindungsgemäße Prinzip der Benutzung des Packstoffes eines teilverpackten Artikels als ausschließliches Fördermittel einer Artikel-Packstoff-Kombination ("Halbfabrikat") nicht auf das kontinuierliche Verpackungsprinzip miteinander "kämmender" Rotationsköpfe beschränkt ist, sondern gleichermaßen bei diskontinuierlich oder teilweise diskontinuierlich und teilweise kontinuierlich arbeitenden Verpackungsmaschinen oder auch bei ganz anderen Verpackungsprinzipien, wie das Verlagern von Artikel-Packstoff-Kombinationen von einem ersten Ort an einen zweiten Ort betreffend, z. B. vermittels einer Schwenkbewegung, Anwendung finden kann. Es ist also nicht auf die hier gezeigten Ausführungsbeispiele kontinuierlich und diskontinuierlich arbeitender Verpackungsmaschinen beschränkt.

In einer bevorzugten Ausführungsform der Erfindung wird zunächst nach dem Flow-Pack-System ein Packmittelschlauch hergestellt und die Produkte werden durch ein Zuführungssystem, das unterschiedlich ausgestaltet sein kann und z. B. aus einer Vereinzelung in einem Vereinzelungsteller, einer Bandzuführung, einer Kettenzuführung oder einer Strangzuführung bestehen kann, vereinzelt und vereinzelt aufgenommen. Z. B. erfolgt eine Schlauchbildung über einen Formschacht mit anschließender Siegelung der Längsnaht, wobei hierfür Heißsiegeln, Kaltsiegeln oder auch Ultraschallsiegeln in Betracht kommt.

Es kann aber auch eine Entnahme von Artikeln zunächst durch einen Entnahmekopf aus einem Vereinzelungsteller erfolgen, worauf dem Artikel ein Packstoffstück entweder noch im Entnahmekopf oder in einem nächstfolgenden Rotationskopf zugeordnet wird.

Ein nachgeschalteter Entnahmekopf erfasst vorzugsweise den Packmittelschlauch einschließlich der Artikel, wobei gegebenenfalls eine Mehrzahl von in dem Packmittelschlauch beabstandeter Artikel vorliegen und der Packmittelschlauch 4 wird jeweils zwischen dem ergriffenen und dem nächstfolgenden Artikeln 1 zur Vorbereitung einer Einzelverpackung eines Artikels 1 durchtrennt.

Vorzugsweise erfasst der Entnahmekopf den von dem Packmittelschlauch umhüllten Artikel, indem der Artikel z. B. über die Breite ergriffen wird, wobei unmittelbar nach dem Greifen durch Haltebackenpaare des Entnahmekopfes der davorliegende Messerschnitt zur Durchtrennung des Packmittelschlauches zwischen dem ergriffenen und dem stromabseitig nächstfolgenden Artikel erfolgt. Hierbei sollte vorzugsweise der Packmittelschlauch während des Schnittes eine kleine Bahnspannung aufweisen.

Im Entnahmekopf kann der Artikel mit dem Packmittelschlauch auch noch um 90° mit Hilfe der schwenkbar gelagerten Haltebackenpaare gedreht werden.

Anschließend erfolgt z. B. eine Übergabe an einen Greiferkopf wobei hierbei dessen Halteelemente (vorzugsweise ein Haltebackenpaar) den Packmittelschlauch rechts und links des Artikels erfassen ohne den Artikel selbst zu greifen. D. h. es wird nur der Packstoff ergriffen und nicht der Artikel.

Die Klemmerfassung des Packmittelschlauches kann über die Höhe, Breite oder über eine Schräglage des Packmittelschlauches erfolgen, wobei neben dem auf diese Weise erfolgenden Transportieren des Produktes zugleich die Luft aus den überstehenden Schlauchendenbereichen des Packmittelschlauches herausgedrückt wird.

Vorzugsweise werden die Schlauchenden des Packmittelschlauches beiderseits des Produktes zur Bildung von Flossen durch Siegelköpfe beiderseits des Greiferkopfes und vorzugsweise koaxial mit diesem kalt- oder vorzugsweise heißgesiegelt. Entsprechende Siegelköpfe werden vorzugsweise auf der gleichen Drehachse wie der Greiferkopf angeordnet, wobei allerdings auch Verlagerungen oder Versetzungen der Drehachsen der Siegelköpfe denkbar sind.

Durch den großen realisierten, wirksamen Drehwinkel der Siegelstationen, die mit dem Greiferkopf über einen Drehwinkel von z. B. 180° bis 250° korrespondierend umlaufen, wird eine hohe Siegelzeit realisiert, die wiederum eine entsprechende Dichtigkeit der Verpackung bewirkt. Auf diese Weise ist es vorzugsweise möglich, eine luftdichte Verpackung mit einer Dichtigkeitsklasse "insektendicht" im Bereich von 100 µm maximaler Kapillargröße zu erreichen.

Nachdem im Bereich des Greiferkopfes eine Quersiegelung der überstehenden Schlauchenden zur Flossenbildung erfolgt, wird die Packung vorzugsweise in einen Packkopf übergeben, wobei mit Hilfe von Halteorganen, insbesondere Haltebackenpaaren des Packkopfes, vorzugsweise über die Produktbreite am Produkt angegriffen wird und durch beiderseits des Packkopfes angeordnete und mit diesem synchron umlaufende Drehköpfe, die gesiegelten Flossen des Packmittelschlauches im Doppeldreheinschlag eingedreht werden und diese fertige Verpackung an einen Abgabekopf oder eine andere Abgabeeinrichtung abgegeben wird.

Während des Heißsiegelns der überstehenden Schlauchenden des Packmittelschlauches durch entsprechende Heißsiegelbacken beiderseits des Greiferkopfes werden üblicherweise auch die Halteorgane (Haltebackenpaare) des Greiferkopfes, die den vom Artikel überstehenden Packmittelschlauch erfassen, mit erwärmt, wobei hier allerdings dadurch, dass diese Halteorgane nicht im Bereich des Artikels selbst diesen ergreifen sondern nur am Packstoffschlauch anfassen, eine Wärmeübertragung auf den Artikel vermieden wird, was insbesondere für wärmeempfindliche Artikel von Vorteil ist.

Es wird überdies auch jedwede Applikation eines Greif- oder Siegeldruckes auf den Artikel vermieden.

In einer alternativen Ausführungsform zur Herstellung einer luftdichten Verpackung im Falteinschlag können nach Aufnahme der Artikel, z. B. mittels zweiter Hebel eines ersten, intermittierend angetriebenen Kopfes diese an einen zweiten rotierend angetriebenen Kopf übergeben werden, wobei dieses "Halbfabrikat" dann in dem zweiten Kopf über die überstehenden und bereits gefalteten seitlichen Packmittelenden gegriffen und transportiert wird. Vorzugsweise wird in diesem Fall gleichzeitig während des Fassens des Packmittels ein Versiegeln desselben vorgesehen, indem die entsprechenden Halteelemente auch beheizt ausgeführt werden.

Nach einer kontinuierlichen Übergabe an einen weiteren Kopf zur Fertigstellung der Verpackung werden die Artikel in üblicherweise dort wieder direkt im Bereich des Artikels selbst gegriffen.

Die Erfindung wird nachstehend anhang von Ausführungsbeispielen und zugehörigen Zeichnungen näher erläutert. In diesen zeigen:
- Fig. 1: eine Verpackungseinrichtung in schematischer Darstellung zur Ausbildung einer luftdichten Verpackung eines Artikels in heißgesiegeltem Doppeldreheinschlag unter Transport eines Halbfabrikates aus Artikel und Packstoffmaterial durch Ergreifen des Packstoffes in schematischer perspektivischer Darstellung;
- Fig. 2: einen Ausschnitt aus einer Verpackungseinrichtung mit drei Rotationsköpfen zur Verpackung eines Artikels mit luftdicht gesiegelten Flossen, ähnlich Fig. 1, jedoch für eine alternative Ausführungsform;
- Fig. 2a: eine Einzelheit nach Fig. 2, nämlich ein Griferpaar in einem mittleren Kopf in dem Artikel und Packstoff durch ausschließlichen Angriff am Packstoffmaterial transportiert werden;
- Fig. 3a bis 3c: ein Greiferpaar nach Fig. 2a in schematischer Darstellung mit einem Halbfabrikat gebildet aus einem von einem Packstoffschlauch umhüllten Artikel nach Fig. 1;
- Fig. 3d bis 3f: ein Greiferpaar nach Fig. 2a in schematischer Darstellung, mit einem Halbfabrikat gebildet aus U-förmig von einem Packstoffabschnitt umhüllten Artikel nach Fig. 2;
- Fig. 4a bis 4g: eine Verpackungsabfolge für eine luftdichte Verpackung in Brieffaltung;
- Fig. 5: ein Halbfabrikat aus einem teilverpackten Artikel in Brieffaltung, entsprechend Fig. 4d;
- Fig. 6: einen Ausschnitt aus einer Verpackungseinrichtung mit drei Rotationsköpfen zur Ausbildung einer luftdichten Brieffaltung, und
- Fig. 7: eine vergrößerte Darstellung des mittleren Rotationskopfes zum Transport eines Halbfabrikates aus Artikel und Packstoff mit ausschließlichem Halten am Packstoff in vergrößerter Darstellung nach Fig. 6.

Fig. 1 zeigt als ein Ausführungsbeispiel der Erfindung die Verpackung eines Artikels 1 im luftdichten Drehflügeleinschlag.

Es sei darauf hingewiesen, dass auch jede andere Faltungsart und Einschlagverfahren unter Einsatz der Erfindung, bei der das Packmittel von Halteorganen ergriffen wird, ohne dass gleichzeitig auch der Artikel mit ergriffen und geklemmt würde, ausgeführt werden könnte und zwar sowohl unter kontinuierlicher als auch intermittierender Arbeitsweise zur Verpackung des Artikels.

Im vorliegenden Ausführungsbeispiel werden runde Artikel 1 (Hart- oder Weichkaramellen) zunächst durch eine Längsfördereinrichtung 2 beabstandet gefördert und nach Packmittelzufuhr eines Packstoffstückes 3a unter Bildung eines Verpackungsschlauches 4 beabstandet in diesem aufgenommen. Gegebenenfalls wird der Verpackungsschlauch 4 in hier nicht dargestellter Weise durch eine Längssiegeleinrichtung und unter Ausbildung einer hier ebenfalls nicht dargestellten Längssiegelnaht heiß- oder kaltgesiegelt.

Der so Artikel A beabstandet aufweisende Verpackungsschlauch 4 wird einem ersten Rotationskopf 5 zugeführt, der um eine starre horizontale Achse drehbar ist und zugleich sechs Arbeitsstationen 6 aufweist, in denen sich zu Öffnungs- und Schließbewegungen opponierend ansteuerbare Haltebacken 7a, 7b von Haltebackenpaaren 7 zum klemmenden Halten und Weiterfördern von Artikeln 1 befinden.

Die Haltebackenpaare 7 werden üblicherweise durch Kurvensteuerungen betätigt, die Steuerkurven enthalten, die von mit dem Rotationskopf umlaufenden Nockenfolgern abgetastet werden und ihrerseits mit den Haltebackenpaaren 7 für deren Öffnungs- und Schließbewegung ihrer Haltebacken 7a, 7b sorgen. Die Arbeitsstationen 6 sind ihrerseits vorzugweise um mindestens eine weitere Achsen 8 schwenkbar oder drehbar in den Arbeitsstationen 6 gelagert (parallel zur Rotationsachse des ersten Rotationskopfes).

Die Haltebackenpaare können um eine weitere Achse schwenkbar sein, zur Lageveränderung des Artikels bei seiner Übergabe an einen nächsten Kopf. Eine solche Achse verläuft vorzugsweise radial zum Kopf und damit senkrecht zu dessen horizontaler Rotationsachse.

Auf diese Weise ist es möglich, die Artikel-Packstoffabschnitt-Kombination (Halbfabrikat) in einer 6-Uhr-Position oder einer benachbarten Position durch ein Haltebackenpaar 7 zu ergreifen und aufzunehmen, den Verpackungsschlauch 4 mittels einer Messereinrichtung 9 zu durchtrennen und nach Rotation um eine senkrecht zur Rotationsachse des Rotationskopfes 5 (radial) verlaufende Hochachse in einer gegenüber der Aufnahme um 90° gedrehten Position zur Übergabe an einen nächstfolgenden, zweiten Rotationskopf 10 (Packkopf) bereitzustellen. Dieser ist hier nun durch die Mittelachse und die Arbeitsstationen 11 (Greiferpaar 12) angedeutet, um den hinteren Siegelkopf 13 mit den Heißsiegelstationen (-backen) 13a nicht zu verdecken.

Der erste Rotationskopf 5 (Entnahmekopf) und der zweite Rotationskopf bzw. Packkopf 10 "kämmen" also mit ihren Halteorganen um in kontinuierlicher Weise einen glatten Durchlauf des Artikels 1 und die Verpackung desselben in der Verpackungseinrichtung zu gewährleisten.

Der Packkopf 10 realisiert vorliegend das erfindungsgemäße Verfahren dergestalt, dass er in einer Anzahl, die der Anzahl der am Entnahmekopf 5 entspricht, eine Anzahl Arbeitsstationen 11 besitzt, die jeweils ein in Umfangsrichtung des ersten Packkopfes 10 abgekröpftes Greiferpaar 12 aufweisen. Für eine weitere, hier nur schematisch dargestellte Ausführungsform gemäß Fig. 2, die allgemein nur den Teil des Verpackungsprozesses zeigt, in dem in einem Kopf die Erfassung der "Packstoff-Artikel-Kombination" ausschließlich am Packstoff erfolgt, ist ein solches Greiferpaar in Fig. 2a gezeigt.

Auch in Fig. 2/Fig. 2a ist die Verpackungseinrichtung nur schematisch und prinzipiell dargestellt. In der technischen Ausführung der Greiferpaare 12 kann diese in Abhängigkeit von Artikelgröße und Verpackungsprozess oder Faltungsart in weitem Rahmen variieren. Dies verdeutlicht auch die andere Gestaltung der Greiferpaare 12 in der Ausführungsform nach Fig. 2, Fig. 2a.

Im vorliegenden Fall (Fig. 1) fassen die beiden, aus Innen- und Außengreifer 12a, 12b gebildeten Greiferpaare 12 den vom Artikel 1 überstehenden Verpackungsschlauch 4 möglichst eng am Artikel 1 beiderseits desselben und drücken diesen in Verbindung mit der Klemmerfassung zu einer flachen, beiderseits des Artikels 1 axial überstehenden Flosse unter Herausdrücken der im Verpackungsschlauch 4 zunächst befindlichen Luft zusammen, so dass ringsum den Artikel 1 möglichst wenig Luft innerhalb der Verpackung verbleibt s. auch Fig. 2/Fig. 2a).

Gegebenenfalls kann durch eine zusätzliche Eingriffskurve im Bereich der Innen/Außenzylinderanordnung des Greiferpaares bzw. der Verbindung der Greiferbacken 12a, 12b zumindest in Verbindung mit der Schließbewegung eine zusätzliche axiale Bewegung, parallel zur Rotationsachse der Greiferbacken 12a, 12b oder des Greifers des Greiferpaares 12 verliehen sein, um zumindest eine von Innen- oder Außengreifer zusätzliche, axiale Bewegungskomponente zum "Herausstreichen" der Luft aus dem Verpackungsschlauch 4, bei der Bildung der beiden gegenüberliegenden Flossen, zu verleihen.

Beiderseits des ersten Packkopfes 10 sind im vorliegenden Fall (Fig. 1) Siegelköpfe 13 mit Siegelbackenpaaren 13a vorgesehen (in Fig. 1 ist aus Übersichtsgründen nur der hintere Siegelkopf 13 dargestellt, der vordere ist weggelassen, da sonst Elemente des ersten Packkopfes 10 nicht erkennbar wären), mit dem die Flosse des Packmittelabschnittes 3a (Verpackungsschlauches 4) heiß oder kalt gesiegelt wird, zur Ausbildung einer luftdichten Artikelverpackung.

Die mit den luftdichtverschlossenen Flossen versehenen Artikelverpackungen werden durch die Greiferpaare 12, die die Artikelverpackung nur an den (inzwischen gesiegelten) Flossen möglichst eng beabstandet zum Artikel 1 halten (vgl. auch Fig. 2/Fig. 2a), an zwischen die beiden Innen- und Außengreifer 12a, 12b des Greiferpaares 12 greifende, hier nicht dargestellte Haltebackenpaare eines zweiten Packkopfes 14 übergeben (in der Anzahl entsprechen diese den Stationen des vorhergehenden Packkopfes 10), wobei diese Haltebackenpaare des zweiten Packkopfes 14 in üblicherweise im Bereich des verpackten Artikels 1 an diesem (mit Zwischenlage des Packstoffes) angreifen.

Beiderseits des zweiten Packkopfes 14 sind diesem Drehköpfe 15 zugeordnet, mit der hier nicht näher dargestellte, an parallele Rotationsachsen drehbare Drehbackenpaare 16, die in bekannter Weise (vgl. z. B. EP 1 712 472) an den gesiegelten Flossen der Produktverpackung angreifen und diese zu Drehflügeln und damit optisch zu einer Verpackung mit Drehflügeleinschlag eindrehen.

Die auf diese Weise fertig verpackten Artikel werden hier über ein nur schematisch dargestelltes Abgaberad 17 oder in sonstiger Weise durch eine Abgabeeinrichtung (oder direkt von dem zweiten Packkopf 14) abgegeben.

Auf diese Weise kann durch den Transport des Halbfabrikates (Kombination aus Artikel 1 und Verpackungsschlauch 4) im ersten Packkopf 10 eine wesentlich in ihrem Erscheinungsbild verbesserte Artikelverpackung bei gleichzeitiger Übernahme funktioneller Aufgaben (Flossenbildung aus Verpackungsschlauch unter weitgehender Luftverdrängung aus der Verpackung) vor deren luftdichter Querversiegelung beiderseits des Artikels 1 erreicht werden.

Es sei nochmal darauf hingewiesen, dass das Konzept einen teilverpackten Artikel ("Halbfabrikat") in einer Hochleistungs-Verpackungsmaschine (Verpackungsleistung 1000 bis 2000 verpackte Artikel/Minute) in der Verpackungsmaschine bzw. Verpackungseinrichtung zumindest teilweise durch Erfassen des Packstoffmateriales (Verpackungsschlauch 4, Packstoffabschnitt 3a, Packstoffüberstand 3f (s. Fig. 5) außerhalb des Artikels 1 zu führen und zu transportieren, unabhängig von der gewählten Verpackungsart oder Faltungsart oder Einschlagart ist und zusätzliche Gestaltungsspielräume für die Artikelverpackung unter Verbesserung des Erscheinungsbildes der Artikelverpackung eröffnet, da ein unmittelbarer und stärkerer Faltungseingriff an dem Packstoffmaterial erfolgt und Faltungen des Packstoffmateriales zum Teil unmittelbarer erzwungen werden, als das üblicherweise der Fall ist.

Es muss hierbei durch eine Teilumhüllung bzw. Verbindung von Packmaterialabschnitt 3a (Verpackungsschlauch 4) und Artikel nur sichergestellt werden, dass es im Verpackungsprozess nicht zu einer unabsichtlichen Trennung von Artikel 1 und Packmaterialabschnitt 3a bzw. 4 kommt und auch unter hohen Umlauf- oder Arbeitsgeschwindigkeiten der Packköpfe oder entsprechend anderer Verpackungseinrichtungen (seien sie kontinuierlich oder intermittierend arbeitend) die Prozesssicherheit zuverlässig gegeben ist.

In dem vorliegenden Ausführungsbeispiel hat der Drehflügeleinschlag vor allem optischästhetische Gründe, der Artikel wird aber durch beidseitigen Zug- oder Drehangriff zum Aufdrehen des Drehflügeleinschlages aufgrund der Versiegelung der Flosse/Drehflügel nicht freigegeben.

Die Verpackung weist daher vorzugsweise eine nicht dargestellte Aufreißhilfe z. B. endseitige Zacken oder gezielte lokale Schwächungen der Drehflügel oder im Bereich der unmittelbaren Umhüllung des Artikels 1 auf oder auch eine Öffnungshilfe im Bereich der Siegelstruktur.

Ferner ist es vorteilhaft für einen unmittelbar am Artikel 1 erfolgenden Angriff der Greiferpaare an dem Packstoffmaterial eine artikelseitige Innenkontur der Innen- und/oder Außengreifer des Greiferpaares der Außenkontur des Artikels anzunähern (in Abhängigkeit von der Gestalt des zu verpackenden Artikels) und z. B. Aussparungen 121 (siehe Fig. 2a, Fig. 3) vorzusehen, wie diese z. B. auch in Fig. 2a für die Greiferbacken 7 ersichtlich sind.

Fig. 2 zeigt schematisch eine Einzelheit eines zweiten Ausführungsbeispieles ähnlich Fig. 1 mit anderer Artikelzuführung, wobei nicht unbedingt ein umfänglich geschlossener Verpackungsschlauch um den Artikel 1 zur Bildung des Halbfabrikates gebildet werden muss, sondern der Packstoffabschnitt 3a z. B. auch U-förmig um den Artikel 1 gelegt werden kann. In einem ersten Kopf 100, dem eine Zuführungseinrichtung, wie ein hier nicht gezeigter Entnahmekopf zur Zusammenführung (Vereinigung von Artikel- und Packstoffabschnitt) vorausgeht, werden Artikel 1 und diesem zugeordneter Packstoffabschnitt 3a in üblicher Weise (Angriff am umhüllten Artikel 1 durch Haltebackenpaare 70 eines ersten Rotationskopfes 100) übernommen und in einer 3-Uhr-Position an einen zweiten Rotationskopf 200 (in dem ersten Ausführungsbeispiel nach Fig. 1 oben als "erster Packkopf 10" bezeichnet) übergeben, der mit seinem Greiferpaar 120 den schlauch- oder U-förmig den Artikel umhüllenden Packstoffabschnitt 3a ausschließlich an diesem Packstoffabschnitt 3a (in der 9-Uhr-Position), benachbart zu dem Artikel 1 an den überstehenden Enden des U- oder schlauch- (zylinder-)förmig den Artikel 1 umhüllenden Packstoffabschnitt 3a klemmt und auf diese Weise das aus Artikel 1 und Packstoffabschnitt gebildete Halbfabrikat im zweiten Rotationskopf 200 transportiert.

Die Greiferpaare 120 üben also im zweiten Rotationskopf 200 unmittelbar keine Kraft auf den Artikel 1 aus. Allenfalls überträgt der Packstoffabschnitt aus dem Klemmangriff herrührende Zugkräfte auf diesen.

Wie schon im ersten Ausführungsbeispiel nach Fig. 1 besteht jedes Greiferpaar 12 bzw. 120 seinerseits aus Innen- und Außengreifer 12a, 12b bzw. 120a, 120b, die ihrerseits für eine Öffnung-/Schließbewegung wieder aus je zwei Greiferelementen 12a' und 12b' bzw. 120a', 120b' bestehen.

Die Artikellage in Bezug auf den Packstoffabschnitt 3a wird überdies dadurch fixiert, dass die Innen- und Außengreifer 120a, 120b des Greiferpaares 120 im zweiten Rotationskopf 200 den Packstoffabschnitt 3a beiderseits neben dem Artikel 1 klemmend erfassen.

Durch den nur am Packstoffabschnitt 3a erfolgenden Angriff der Greiferpaare 120 ist es erstmals möglich, zwischen mehreren Rotationsköpfen 100, 200, 300 mehrfach direkt nacheinander ohne Umgreifen der entsprechenden Halteorgane abfolgender Rotationsköpfe 100, 200, 300 über unterschiedliche Artikeldimensionen (Länge, Breite, Höhe) den Artikel 1 abfolgend über die gleiche Dimension mit Hilfe des Angriffs am Packmittelabschnitt 3a zu greifen, so dass auch sehr kleine Artikel 1 verarbeitet werden können.

Die Greiferbackenpaare der Greifereinheit drücken dabei die Luft aus der Packung (Flossenbildung), wodurch in vorteilhafter Weise eine Weiterverarbeitung z. B. zu einer endgesiegelten, luftdichten Verpackung, wie anhand von Fig. 1 erläutert, erfolgen kann.

Es ist so auf einfache Weise möglich, die Artikel an eine weitere Verarbeitungs- bzw. Verpackungsstation, wie einen abfolgenden Rotationskopf zu fördern, der die Artikel 1 ebenfalls über die Höhe des Artikels, wie in Fig. 2 gezeigt, fasst.

Fig. 2a zeigt ein einzelnes Greiferpaar 120 des Rotationskopfes 200 in gegenüber dem Ausführungsbeispiel nach Fig. 1 einfacherer, gradliniger Klemmkonfiguration mit gehaltenem Artikel 1 unter Fixierung der Artikellage innerhalb des Packmaterialabschnittes 3a. Aussparungen 121 der Greiferelemente 120a', 120b' sind an die Außengestalt des Artikels 1 angepasst, so dass dieser flächig bzw. entlang seiner Außenkontur im Bereich des Packmittelabschnittes 3a formangepasst durch die inneren und äußeren Greifer 120a, 120b fest unverrückbar gehalten ist und zwar ohne am umhüllten Artikel 1 selbst anzufassen.

Wie Fig. 2a zeigt, ist dabei mit der Innenwelle der untere innere Greifer verbunden, während der äußere, obere Greifer mit dem Außenzylinder der Zylinderanordnung verbunden ist.

Dieses Greiferpaar 120 (siehe auch Fig. 2) wird unter Bezugnahme auf Fig. 2a näher erläutert und weist insgesamt eine U-förmige Konfiguration auf, zur Bildung einer zur Rotationsachse des ersten Packkopfes 200 parallelen Drehachse, mit einer koaxialen Zylinderordnung 122, mit einem Außenzylinder in der Art einer Hohlwelle und einem Innenzylinder, der als Wellenzapfen (oder weiterer Hohlzylinder) die Drehachse des Greiferpaares bildet, so dass Innen- und Außenzylinder relativ zueinander, gesteuert, entweder durch Nockenfolger mittels eines von der Rotationsbewegung des ersten Packkopfes 8 abgeleiteten Steuerkurvenantriebs oder auch durch individuelle Servomotoren gegeneinander verdrehbar sind.

Hierbei erfolgt eine Öffnungs- und Schließsteuerung der Greiferelemente 120a', 120b' des Greiferpaares 120 zum Erfassen des Packstoffes beiderseits eines Artikels 1, zugleich wird die Lage des Artikels 1 innerhalb des Packstoffschlauches bzw. des Packstoffmateriales 3a fixiert.

Zusätzlich bezugnehmend auf Fig. 1 sind diese Greiferpaare 12 bzw. 120 jeweils in axialer Richtung der Drehachse des Greiferpaares 12 bzw. 120 beabstandet mit (in Fig. 1 in Umfangsrichtung des ersten Packkopfes 10 abgekröpft ausgebildeten) Innen- und Außengreifern 12a, 12b bzw. 120a, 120b (Fig. 2), die zur beabstandeten Aufnahme des von dem Entnahmekopf 5 (Fig. 1) bzw. 100 (Fig. 2 in einer 3-Uhr-Position bereitgehaltenen Halbfabrikates (Artikel-Packstoffabschnitt-Kombination) durch Klemmen lediglich von Bereichen des PackstoffAbschnittes beiderseits des Artikels 1, d. h. außerhalb und ohne diesen mitzuklemmen, vorgesehen ist (vgl. auch Fig. 2 für die etwas anders gestalteten Greiferpaare 120).

Es reicht hierbei auch aus, dass nur einer von Innen- oder Außenzylindern der Zylinderanordnung 122 mit denen die Greiferpaare 12a bzw.12b verbunden sind, verdrehbar ist, um die Öffnungs- und Schließbewegung der Greiferpaare 12 bzw. 120 zu realisieren.

In den Figuren 3a bis 3c und 3d bis 3f sind nochmals schematisch für ein Greiferpaar 120 (siehe Fig. 2a) die Übernahme-Klemmerfassung unter Luftverdrängung aus der Verpackung und der hieraus resultierende Verpackungszustand für ein Halbzeug (Kombination aus Artikel und mit diesem verbundenen Packstoffabschnitt) für eine schlauchförmige Packstoffumhüllung (Fig. 3a bis 3c) sowie für eine U-förmige Packstoffumhüllung (Fig. 3d bis 3f) dargestellt. Auf die obigen Erläuterungen sei diesbezüglich verwiesen.

Durch die zumindest partielle Förderung eines aus Artikel- und mit diesem verbundenen Packstoffabschnitt 3a, 4 bestehende Halbfabrikate durch Angriff am Packstoff außerhalb des Bereiches, in dem sich der umhüllte Artikel befindet (siehe Packstoffüberstand 3f in Fig. 5), ist eine besonders produktschonende (gerade für druckempfindliche Artikel, wie Schokoladenstücke) Förderung des zugehörigen Artikels durch eine Verpackungseinrichtung/Verpackungsmaschine möglich (vorzugsweise in Kombination mit herkömmlichen Haltebackenpaaren), die zudem zusätzliche Verpackungsschritte wie das Endsiegeln von vom Artikel überstehender Packstoffabschnitte gestatten, sowie die abfolgende Übergabe an abfolgende Verpackungsvorrichtungen über die gleiche Artikeldimension.

In Fig. 4a bis 4g ist eine Verfahrensabfolge zur Ausbildung einer luftdichten Verpackung in Brieffaltung dargestellt, wobei in Fig. 4a Artikel 1 und Packstoffabschnitt 3a zusammengeführt werden, in Fig. 4b die Umhüllung des Artikels 1 um die Längsachse durch den Packstoffabschnitt 3a dargestellt ist, wobei die Stirnseiten noch offen sind, während in Fig. 4c schematisch dargestellt wird, dass eine Längsnaht gesiegelt wird, wobei ebenfalls die Stirnseiten noch offen sind.

Fig. 4d verdeutlicht das Einfalten der Stirnseiten, während das Versiegeln derselben in Fig. 4e durch die Doppelpfeile angedeutet ist.

Fig. 4f verdeutlicht einen stirnseitigen Packmittelüberstand zum Falten eines Bodenabschnittes am Artikel 1. Fig. 4g zeigt den Artikel vollständig umhüllt, wobei eine letzte Außenfalte an das Produkt angefaltet und z. B. mittels eines Klebepunktes fixiert ist.

Fig. 5 verdeutlicht den Zustand des teilverpackten Artikels 1 mit dem Packstoffstück 3a unter Bildung des Packstoffüberstands 3f zum Erfassen desselben, wobei dies während des Schrittes gemäß Fig. 5d praktisch zeitgleich mit dem Versiegeln der stirnseitigen Packmittelüberstände 3b erfolgt. Mit 3f sind die Packmittelüberstände bezeichnet, über denen der Artikel 1 gehalten wird.

In den Fig. 6 und 7 ist ein aus drei Roationsköpfen 400, 500, 600 bestehender Ausschnitt aus einer Verpackungseinrichtung in Frontalansicht (Fig. 6) sowie in vergrößerter perspektivischer Teildarstellung des Roationskopfes insbesondere des mittleren Rotationskopfes 500 gezeigt, wobei in dem in Fig. 6 linken, ersten Rotationskopf 400 Artikel bis zu der Teilverpackung gemäß Fig. 4d teilverpackt werden und intermittierend mittels einer Hebelanordnung 700 an den mittleren zweiten Rotationskopf übergeben werden, wo der Artikel an den überstehenden Packstoffabschnitten 3f (siehe Fig. 4d) durch jeweils opponierende Haltebackenpaare 510 erfasst werden und im mittleren, zweiten Kopf lediglich durch Fassen am Packstoffüberstand 3f transportiert werden, ehe sie an einen dritten Kopf 600 abgegeben werden, der wiederum die Artikel 1 selbst (nicht den Packstoff allein) mittels Haltebackenpaaren erfasst.

Vorzugsweise findet im zweiten Kopf 500 während des Transportes entlang eines Faltbogens unter ausschließlichem Anfassen am Packstoffüberstand 3f zugleich ein Versiegeln des Packstoffüberstandes 3f statt, so dass die Haltebackenpaare 510 zugleich Siegelbacken sind und beheizt werden.

Fig. 7 verdeutlicht auch die innere Struktur der Haltbebackenpaare 510 mit einer Innenbacke 510a und an einer Längsführung 511 gelagerten, bügelförmigen Außenbacke 510b zum Klemmerfassen der seitlichen Packmittelüberstände 3f und Heißsiegeln derselben durch Beheizung der Haltebackenpaare 510.

Aufgrund des Fassens des Packstoffüberstands wird vermieden, dass die erwärmten Siegel- bzw. Haltebackenpaare ihre erhöhte Temperatur auf den Artikel selbst übertragen.

Auch eine solche Faltungsart kann leicht unter Verwendung des Erfindungsprinzips (Transport von Artikel und mit diesem verbundenen Packstoff durch exklusives Anfassen am Packstoffüberstand), realisiert werden.

Pfeile bezeichnen in den Darstellungen die Drehrichtung der Köpfe.

## Patentansprüche

1. Verfahren zum Verpacken kleinstückiger Artikel, insbesondere von Süßwaren, wie Hart- oder Weichkaramellen, Schokoladenstücke oder dergleichen, bei dem ein Artikel (1) mit einem Packstoffmaterial (3a, 4) zu einem Halbfabrikat vereinigt und innerhalb einer Verpackungseinrichtung transportiert und das Halbfabrikat zu einem verpackten Artikel fertig verpackt wird, **dadurch gekennzeichnet, dass** das Halbfabrikat zumindest teilweise durch Erfassen des Packstoffmateriales (3a, 4) ohne Erfassen des Artikels (1) transportiert wird.

2. Verfahren nach Anspruch 1, **dadurch gekennzeichnet, dass** zur Bildung des Halbfabrikates ein Packstoffabschnitt (3a) des Packstoffmateriales U-förmig um den Artikel (3) gelegt und von dem Artikel (1) überstehende Bereiche (3f) des Packstoffabschnittes (3a) von zumindest einer Halteeinrichtung (12, 120, 510) ergriffen werden.

3. Verfahren nach Anspruch 1 oder 2, **dadurch gekennzeichnet, dass** das Packstoffmaterial (3a) zu einem den Artikel (1) zumindest teilweise umhüllenden Verpackungsschlauch (4) gebildet und zumindest ein Bereich des Packstoffschlauches (4) ohne den Artikel (1) von zumindest einer Halteeinrichtung (12, 120, 510) ergriffen wird.

4. Verfahren nach zumindest einem der vorhergehenden Ansprüche 1 bis 3, **dadurch gekennzeichnet, dass** in einer ersten Verpackungseinrichtung Artikel aus einer Zuführungseinrichtung (2) aufgenommen und mit einem Packstoffabschnitt zu einem Halbfabrikat vereinigt werden.

5. Verfahren nach zumindest einem der vorhergehenden Ansprüche 1 bis 4, **dadurch gekennzeichnet, dass** eine Mehrzahl von Artikeln (1) in einer Längsfördereinrichtung (2) beabstandet von einem Packstoffschlauch (4) zumindest teilweise umhüllt werden und anschließend der Packstoffschlauch (4) zwischen zwei Artikeln (1) zu jeweils einem Halbfabrikat mit einem Artikel (1) und einem diesen umgebenden Packstoffschlauchstück getrennt und durch Erfassen von dem Artikel überstehenden Packstoffschlauchenden durch eine Verpackungseinheit (10), die Halbfabrikate weitertransportiert werden, insbesondere unter Komplettierung zu einer kompletten Artikelverpackung vollständig verpackt werden.

6. Verfahren nach zumindest einem der vorhergehenden Ansprüche 1 bis 5, **dadurch gekennzeichnet, dass** die Artikel aus einer Zuführungs- und Vereinzelungseinrichtung durch Halteorgane eines ersten Rotationskopfes aus vereinzelter Bereitstellung der Artikel aufgenommen, in dem ersten Rotationskopf diesem ein Packstoffabschnitt unter Vereinigung mit dem Artikel zugeführt wird und dass so gebildete Halbfabrikat von einem nachfolgenden, weiteren Rotationskopf (10) durch Halteeinrichtungen (12) lediglich an dem von dem Artikel (1) überstehenden Bereichen (3f) des Packstoffmaterialabschnittes ergriffen wird ohne dass zugleich der Artikel (1) von Halteeinrichtungen des weiteren Rotationskopfes (10) ergriffen oder druckbeansprucht wird.

7. Verfahren nach zumindest einem der vorhergehenden Ansprüche 1 bis 6, **dadurch gekennzeichnet, dass** eine Verpackung unter Übergabe des Haltefabrikates an zumindest einen, um eine Achse drehbaren Rotationskopf (10, 200, 500), insbesondere Packkopf (10, 200, 500), erfolgt.

8. Verfahren nach zumindest einem der vorhergehenden Ansprüche 1 bis 7, **dadurch gekennzeichnet, dass** eine Verpackung des Artikels (1) mittels einer Mehrzahl von Rotationsköpfen (5, 10, 14; 100, 200, 300; 400; 500; 600) zwischen denen die Artikel (1) und/oder Halbfabrikate zur insbesondere vollständigen Ausbildung der Verpackung übergeben werden, erfolgt, und zumindest zwischen zwei Rotationsköpfen (5, 10; 100, 200; 400, 500) eine Übergabe des Halbfabrikates aus Artikel (1) und Packstoffabschnitt (3a) unter exklusivem Erfassen des Packstoffabschnittes (3a) ohne gleichzeitiges Erfassen des Artikels (1) erfolgt.

9. Verfahren nach zumindest einem der vorhergehenden Ansprüche 1 bis 8, **dadurch gekennzeichnet, dass** die Halbfabrikate von einem ersten Rotationskopf (5, 100, 400) an einen zweiten Rotationskopf (100, 200, 500) übergeben werden, wobei Greiferpaare (12, 120, 510) des zweiten Rotationskopfes (10, 200, 500) beiderseits des Artikels (1) an dem Packstoffmaterialabschnitt angreifen.

10. Verfahren nach zumindest einem 1 bis 9, **dadurch gekennzeichnet, dass** die Halbfabrikate von dem ersten Rotationskopf (5, 100) mit einer Umhüllung des Artikels (1) in einem Verpackungsschlauch (4) bereitgestellt und von dem zweiten Rotationskopf (10, 200) der Verpackungsschlauch beiderseits des Artikels (1) durch Greiferpaare (12, 120) ergriffen wird.

11. Verfahren nach Anspruch 10, **dadurch gekennzeichnet, dass** die über den Artikel hinausragenden Enden des Verpackungsschlauches (4) unter Verdrängung von Luft aus diesem abgeflacht und versiegelt, insbesondere heißgesiegelt und anschließend die gesiegelten Enden des Packstoffschlauches zur Bildung von Drehflügeln eingedreht und anschließend die fertig verpackten Artikel abgegeben werden.

12. Verfahren nach Anspruch 11, **dadurch gekennzeichnet, dass** die gesiegelten, teilverpackten Artikel zum Eindrehen der Enden des Packstoffschlauches an einen weiteren Rotationskopf, insbesondere Packkopf (14) übergeben werden, dem beiderseits einer Transportebende der Artikel Drehstationen (16) zur Ausbildung von Drehflügeln zugeordnet sind, nach Bildung der Drehflügeln die Artikel an einen Abgabekopf (17) übergeben werden.

13. Verfahren nach zumindest einem der vorhergehenden Ansprüche 1 bis 12, **dadurch gekennzeichnet, dass** die Artikel kontinuierlich verpackt werden.

14. Verfahren nach zumindest einem der vorhergehenden Ansprüche 1 bis 13, **dadurch gekennzeichnet, dass** die Artikel durch eine Mehrzahl von Rotationsköpfen (5, 10, 14; 100, 200, 300; 400, 500, 600), die um zueinander parallele Achsen rotieren und zugehörige Verpackungseinheiten, wie Siegelstationen (13) oder Drehköpfe (15) zur Ausbildung von Drehflügeln, verpackt werden, wobei insbesondere eine Position des Artikels (1) innerhalb des Halbfabrikates durch am Packstoff beiderseits des Artikels und vorzugsweise eng benachbart zu dem Artikel (1) an dem Packstoff angreifende Greiferpaare (12, 120) bestimmt oder eingestellt wird.

15. Vorrichtung zur Verpackung kleinstückiger Artikel, insbesondere von Süßwaren, wie Hart- oder Weichkaramellen, Schokoladenstücke oder dergleichen unter Vereinigung eines Packstoffmateriales mit zumindest einem zu verpackenden Artikel zu einem Halbfabrikat, insbesondere zur Durchführung des Verfahrens nach einem der vorhergehenden Ansprüche 1 bis 14, **gekennzeichnet, durch** zumindest eine Verpackungseinheit mit Greiferpaaren (12, 120, 510) zum Angriff am Packstoffmaterial (3a, 3f, 4) des Halbfabrikates ohne einen Angriff am Artikel (1).

16. Verfahren nach Anspruch 15, **dadurch gekennzeichnet, dass** die Verpackungseinheit ein Rotationskopf (10, 200, 500) mit einer Mehrzahl von Greiferpaaren (12, 120, 510) ist, insbesondere gebildet durch koaxial paarweise angeordnete Greiferelemente (120a', 120b'), die ein Greiferpaar (12, 120, 510) bilden.

17. Vorrichtung nach Anspruch 15 oder 16, **dadurch gekennzeichnet, dass** gleichachsig angeordnete innere und äußere Greifer, eines Greiferpaares (12, 120, 510) axial voneinander beabstandet sind.

18. Vorrichtung nach zumindest einem der Ansprüche 15 bis 17, **dadurch gekennzeichnet, dass** die Greiferelemente (120a', 120b') eines Greifers (120a, 120b) opponierend zu einer Öffnungs- und Schließbewegung antreibbar sind, insbesondere ein Greiferelement eines Greiferpaares stationär und ein weiteres Greiferelement des Greifers zu einer Öffnungs- und Schließbewegung, insbesondere Schwenkbewegung antreibbar ist.

19. Vorrichtung nach zumindest einem der vorhergehenden Ansprüche 15 bis 18, **dadurch gekennzeichnet, dass** die Greiferpaare (12, 120) insgesamt an dem Rotationskopf (10, 200) um eine Schwenkachse schwenkbar sind.

20. Vorrichtung nach zumindest einem der vorhergehenden Ansprüche 15 bis 19, **gekennzeichnet durch** eine Zuführungsvorrichtung (2) zur Übergabe eines mit dem Packstoffstück vereinigten Artikels (Halbfabrikates) an einen Rotationskopf (5), der gleichachsig paarweise angeordnete Greiferpaare (12, 120, 510) zum Ergreifen eines Packstoffabschnittes (3a, 3f, 4) beiderseits und insbesondere benachbart zu dem von dem Packstoffstück zumindest teilweise umhüllten Artikel (1) aufweist, die Zuführungseinrichtung ein Rotationskopf ist, zur Bildung eines Halbfabrikates und zum Erfassen desselben im Bereich des zumindest teilweise von dem Packstoffmaterial umhüllten Artikels (1) ist.

21. Vorrichtung nach zumindest einem der vorhergehenden Ansprüche 17 bis 20, **dadurch gekennzeichnet, dass** der Rotationskopf Greiferpaare insbesondere schwenkbar an dem Rotationskopf gelagerte Greiferpaare, vorzugsweise mit diesen zugeordneten Packstoffhalteeinrichtungen, wie Packmittelzangen, aufweist, zur Aufnahme von vereinzelten Artikeln aus einer Zuführungsvorrichtung.

22. Vorrichtung nach zumindest einem der vorhergehenden Ansprüche 15 bis 21, **gekennzeichnet durch** einen Rotationskopf (10, 200, 500) mit paarweise gleichachsig angeordneten, in Achsrichtung beabstandeten Greifern (12a, 12b, 120a, 120b; 515), zur Aufnahme von Halbfabrikaten, bestehend aus einem zumindest teilweise mit einem packstoffabschnittumhüllten Artikel (1) von einem stromaufseitigen, rotierenden Bereitstellungskopf mit Greiferpaaren, die die zumindest teilweise umhüllten Artikel erfassen, wobei die Greiferpaare (12; 120; 510) des Rotationskopfes (10, 200, 500) das Halbfabrikat nur am Packstoffabschnitt (3a, 3f, 4) außerhalb des Artikels (1), vorzugsweise eng benachbart beiderseits des Artikels (1), erfassen, insbesondere Greiferpaare (510) zugleich erwärmbare Siegelbacken zum Heißsiegeln von Packstoffüberständen (3f) bilden.

23. Vorrichtung nach zumindest einem der vorhergehenden Ansprüche 15 bis 22, **dadurch gekennzeichnet, dass** dem Rotationskopf (10) Siegeleinrichtungen (13a) zur Quersiegelung, insbesondere Heißsiegelung, von Flossen des Packstoffmateriales zugeordnet sind und/oder mit einem weiteren Rotationskopf (14) mit zugeordneten Faltstationen, insbesondere beiderseits koaxial angeordneten Drehköpfen (15) zur Ausbildung der Flossen eines Packstoffschlauches zu Drehflügeln und/oder einer Abfördervorrichtung, insbesondere einen drehbaren Abgabekopf (17), zur Aufnahme und Abgabe fertig verpackter Artikel.

## Claims

1. Method for packaging small-sized articles, in particular confectionery such as hard or soft caramels, chocolate pieces or the like, in which an article (1) and a packaging material (3a, 4) are combined to a semi-finished product and transported within a packaging device and the semi-finished product is packaged as a finished packaged article, **characterized in that** the semi-finished product is transported at least partially by grasping the packaging material (3a, 4) without grasping the article (1).

2. Method according to Claim 1, **characterized in that,** to form the semi-finished product, a packaging material section (3a) of the packaging material is placed around the article (3) in a U-shaped manner and areas (3f) of the packaging material section (3a) extending beyond the article (1) are seized by at least one holding device (12, 120, 510).

3. Method according to Claim 1 or 2, **characterized in that** the packaging material (3a) is formed to create a packaging tube (4), which at least partially wraps the article (1), and at least one area of the packaging material tube (4) is seized without the article (1) by at least one holding device (12, 120, 150).

4. Method according to at least one of the preceding Claims 1 to 3, **characterized in that,** in a first packaging device, articles are picked up from a feeding device (2) and combined with a packaging material section to form a semi-finished product.

5. Method according to at least one of the preceding Claims 1 to 4, **characterized in that** a plurality of articles (1) are spaced apart in a longitudinal conveyor (2) and at least partially wrapped by a packaging material tube (4), and subsequently the packaging material tube (4) is separated between two articles (1) to form in each case a semi-finished product with one article (1) and a packaging material tube piece surrounding said article and, by grasping the packaging material tube ends extending beyond the article by a packaging unit (10), the semi-finished products are transported further, in particular fully packaged to form a complete article packaging.

6. Method according to at least one of the preceding Claims 1 to 5, **characterized in that** the articles are picked up out of a feeding and singling device from an individual provision of the articles by holding elements of a first rotary head, in the first rotary head a packaging material section is delivered and combined with the article, and the semi-finished product formed in this way is seized by holding devices (12) of a subsequent, further rotary head (10) only on the areas (3f) of the packaging material section extending beyond the article (1), without the article (1) at the same time being seized or subjected to pressure by holding devices of the further rotary head (10).

7. Method according to at least one of the preceding Claims 1 to 6, **characterized in that** a packaging occurs with delivery of the semi-finished product to at least one rotary head, which is rotatable about an axis (10, 200, 500), in particular a packing head (10, 200, 500).

8. Method according to at least one of the preceding Claims 1 to 7, **characterized in that** the article (1) is packaged by means of a plurality of rotary heads (5, 10, 14; 100, 200, 300; 400; 500; 600) between which the articles (1) and/or semi-finished products are delivered in particular for the complete formation of the packaging, and the semi-finished product consisting of article (1) and packaging material section (3a) is transferred at least between two rotary heads (5, 10; 100, 200; 400, 500), exclusively by grasping the packaging material section (3a) without at the same time grasping the article (1).

9. Method according to at least one of the preceding Claims 1 to 8, **characterized in that** the semi-finished products are transferred from a first rotary head (5, 100, 400) to a second rotary head (100, 200, 500), wherein gripper pairs (12, 120, 510) of the second rotary head (10, 200, 500) seize the packaging material section on both sides of the article (1).

10. Method according to at least one 1 to 9, **characterized in that** the semi-finished products are provided by the first rotary head (5, 100) with wrapping of the article (1) in a packaging tube (4) and the packaging tube is seized on both sides of the article (1) by gripper pairs (12, 120) of the second rotary head (10, 200).

11. Method according to Claim 10, **characterized in that** the ends of the packaging tube (4) extending beyond the article are flattened and sealed, in particular heat-sealed, by expulsion of air from said tube, and subsequently the sealed ends of the packaging material tube are twisted to form turning wings, and the finished packaged articles are subsequently discharged.

12. Method according to Claim 11, **characterized in that,** to twist the ends of the packaging material tube, the sealed, partially packaged articles are transferred to a further rotary head, in particular a packing head (14), to which are assigned turning stations (16) for forming turning wings on both sides of a transportation plane of the articles, and after formation of the turning wings, the articles are transferred to a discharge head (17).

13. Method according to at least one of the preceding Claims 1 to 12, **characterized in that** the articles are packaged continuously.

14. Method according to at least one of the preceding Claims 1 to 13, **characterized in that** the articles are packaged by a plurality of rotary heads (5, 10, 14; 100, 200, 300; 400, 500, 600), which rotate about axes which are parallel to one another, and associated packaging units, such as sealing stations (13) or turning heads (15) for forming turning wings, wherein in particular a position of the article (1) within the semi-finished product is determined or set by means of gripper pairs (12, 120) seizing the packaging material on both sides of the article and preferably closely adjacent to the article (1).

15. Device for packaging small-sized articles, in particular confectionery such as hard or soft caramels, chocolate pieces or the like, by combining a packaging material with at least one article to be packaged into a semi-finished product, in particular for implementing the method according to one of the preceding Claims 1 to 14, **characterized by** at least one packaging unit with gripper pairs (12, 120, 510) for seizing the packaging material (3a, 3f, 4) of the semi-finished product without seizing the article (1).

16. Method according to Claim 15, **characterized in that** the packaging unit is a rotary head (10, 200, 500) with a plurality of gripper pairs (12, 120, 510), in particular formed by gripper elements (120a', 120b') that are arranged coaxially in pairs and form a gripper pair (12, 120, 510).

17. Device according to Claim 15 or 16, **characterized in that** coaxially arranged inner and outer grippers of a gripper pair (12, 120, 510) are axially spaced apart from one another.

18. Device according to at least one of Claims 15 to 17, **characterized in that** the gripper elements (120a', 120b') of a gripper (120a, 120b) can be actuated in opposition to an opening and closing movement, in particular one gripper element of a gripper pair is stationary and a further gripper element of the gripper can be actuated to an opening and closing movement, in particular a pivoting movement.

19. Device according to at least one of the preceding Claims 15 to 18, **characterized in that** the gripper pairs (12, 120) can be pivoted as a whole around a pivot axis on the rotary head (10, 200).

20. Device according to at least one of the preceding Claims 15 to 19, **characterized by** a feeding device (2) for transferring an article combined with the packaging material piece (semi-finished product) to a rotary head (5), which comprises gripper pairs (12, 120, 510) arranged coaxially in pairs for seizing a packaging material section (3a, 3f, 4) on both sides of and in particular adjacent to the article (1) that is at least partially wrapped by the packaging material piece, and in that the feeding device is a rotary head, for forming a semi-finished product and for grasping said semi-finished product in the area of the article (1) which is at least partially wrapped by the packaging material.

21. Device according to at least one of the preceding Claims 17 to 20, **characterized in that** the rotary head comprises gripper pairs, in particular gripper pairs mounted pivotably on the rotary head, preferably with associated packaging material holding devices, such as packaging pliers, for picking up separated articles from a feeding device.

22. Device according to at least one of the preceding Claims 15 to 21, **characterized by** a rotary head (10, 200, 500) with grippers (12a, 12b, 120a, 120b; 515), which are arranged coaxially in pairs and are spaced apart in the axial direction, for picking up semi-finished products, consisting of an article (1) which is at least partially wrapped by a packaging material section, from an upstream, rotating supply head with gripper pairs that grasp the at least partially wrapped articles, wherein the gripper pairs (12; 120; 510) of the rotary head (10, 200, 500) grasp the semi-finished product only on the packaging material section (3a, 3f, 4) beyond the article (1), preferably closely adjacent on both sides of the article (1), in particular gripper pairs (510), which at the same time form heatable sealing jaws for heat sealing excess packaging material lengths (3f).

23. Device according to at least one of the preceding Claims 15 to 22, **characterized in that** the rotary head (10) is associated with sealing devices (13a) for transverse sealing, in particular heat sealing, of fins of the packaging material and/or a further rotary head (14) with associated folding stations, in particular coaxially arranged turning heads (15) on both sides, for forming the fins of a packaging material tube to turning wings, and/or a discharging device, in particular a rotatable discharge head (17), for picking up and discharging finished packaged articles.

## Revendications

1. Procédé d'emballage d'articles de petites dimensions, notamment des sucreries, comme des caramels durs ou mous, des morceaux de chocolat ou similaires, d'après lequel un article (1) est réuni avec un matériau d'emballage (3a, 4) en un semi-produit et est transporté à l'intérieur d'un groupe d'emballage, et le semi-produit est ensuite achevé d'être emballé pour former un article emballé,
**caractérisé en ce que** le semi-produit est transporté au moins en partie, par saisie du matériau d'emballage (3a, 4) sans saisie de l'article (1).

2. Procédé selon la revendication 1, **caractérisé en ce que** pour former le semi-produit, un tronçon de matériau d'emballage (3a) du matériau d'emballage est appliqué en forme de U autour de l'article (1), et des zones (3f) du tronçon de matériau d'emballage (3a) dépassant de l'article (1) sont saisies par au moins un dispositif de maintien (12, 120, 510).

3. Procédé selon la revendication 1 ou la revendication 2, **caractérisé en ce que** le matériau d'emballage (3a) est mis sous la forme d'un boyau d'emballage (4) enveloppant au moins partiellement l'article (1), et au moins une zone du boyau de matériau d'emballage (4) sans l'article (1), est saisie par au moins un dispositif de maintien (12, 120, 510).

4. Procédé selon l'une au moins des revendications précédentes 1 à 3, **caractérisé en ce que** dans un premier groupe d'emballage, des articles sont prélevés à partir d'un dispositif d'amenée (2), et sont réunis avec un tronçon de matériau d'emballage, en un semi-produit.

5. Procédé selon l'une au moins des revendications précédentes 1 à 4, **caractérisé en ce qu'**une pluralité d'articles (1), espacés mutuellement dans un dispositif de transport longitudinal (2), sont enveloppés au moins partiellement par un boyau de matériau d'emballage (4), et le boyau de matériau d'emballage (4) est ensuite sectionné entre deux articles (1) pour former respectivement un semi-produit comprenant un article (1) et une partie de matériau d'emballage qui l'entoure, et les semi-produits continuent à être transportés à travers une unité d'emballage (10), notamment en les complétant par emballage total en un emballage d'article complet.

6. Procédé selon l'une au moins des revendications précédentes 1 à 5, **caractérisé en ce que** les articles sont prélevés dans un dispositif d'amenée et de séparation individuelle, par des organes de maintien d'une première tête rotative, à partir d'une mise à disposition d'articles séparés individuellement, et dans la première tête rotative un tronçon de matériau d'emballage est amené à celle-ci tout en étant réuni à l'article, et **en ce que** le semi-produit ainsi formé est saisi par une autre tête rotative (10) suivante, au moyen de dispositifs de maintien (12), uniquement au niveau des zones (3f) du tronçon de matériau d'emballage dépassant de l'article (1), sans que l'article (1) soit en même temps saisi ou sollicité en compression par des dispositifs de maintien de ladite autre tête rotative (10) .

7. Procédé selon l'une au moins des revendications précédentes 1 à 6, **caractérisé en ce qu'**un emballage est effectué par transfert du semi-produit à au moins une tête rotative (10, 200, 500) pouvant tourner autour d'un axe, notamment une tête d'emballage (10, 200, 500).

8. Procédé selon l'une au moins des revendications précédentes 1 à 7, **caractérisé en ce qu'**un emballage de l'article (1) est effectué au moyen d'une pluralité de têtes rotatives (5, 10, 14; 100, 200, 300; 400; 500; 600) entre lesquelles les articles (1) et/ou semi-produits sont transférés notamment pour la réalisation complète de l'emballage, et entre au moins deux têtes rotatives (5, 10; 100, 200; 400, 500) est effectué un transfert du semi-produit constitué de l'article (1) et du tronçon de matériau d'emballage (3a), par saisie exclusive du tronçon de matériau d'emballage (3a) sans saisie simultanée de l'article (1).

9. Procédé selon l'une au moins des revendications précédentes 1 à 8, **caractérisé en ce que** les semi-produits sont transférés d'une première tête rotative (5, 100, 400) à une deuxième tête rotative (100, 200, 500), des paires de préhenseurs (12, 120, 510) de la deuxième tête rotative (100, 200, 500) assurant la saisie du tronçon de matériau d'emballage de part et d'autre de l'article (1).

10. Procédé selon l'une au moins des revendications précédentes 1 à 9, **caractérisé en ce que** les semi-produits sont préparés et mis à disposition par la première tête rotative (5, 100), par enveloppement de l'article (1) dans un boyau d'emballage (4), et le boyau d'emballage est saisi par la deuxième tête rotative (10, 200) de part et d'autre de l'article (1), au moyen de paires de préhenseurs (12, 120).

11. Procédé selon la revendication 10, **caractérisé en ce que** les extrémités du boyau d'emballage (4) dépassant de l'article, sont, tout en refoulant l'air du boyau d'emballage, aplaties et scellées, notamment scellées à chaud, et les extrémités scellées du boyau de matériau d'emballage sont ensuite torsadées pour former des ailettes de rotation, et les articles dont l'emballage est totalement achevé sont alors délivrés.

12. Procédé selon la revendication 11, **caractérisé en ce que** les articles partiellement emballés, scellés, en vue de torsader les extrémités du boyau de matériau d'emballage, sont transférés à une autre tête rotative, notamment une tête d'emballage (14), à laquelle sont associés de part et d'autre d'un plan de transport des articles, des postes à torsader (16) pour former les ailettes de rotation, et après réalisation des ailettes de rotation, les articles sont transférés à une tête (17) à délivrer les articles.

13. Procédé selon l'une au moins des revendications précédentes 1 à 12, **caractérisé en ce que** les articles sont emballés en continu.

14. Procédé selon l'une au moins des revendications précédentes 1 à 13, **caractérisé en ce que** les articles sont emballés par une pluralité de têtes rotatives (5, 10, 14; 100, 200, 300; 400, 500, 600), qui tournent autour d'axes mutuellement parallèles, et des unités d'emballage associées, telles que des postes de scellage (13) ou des têtes à torsader (15) pour former des ailettes de rotation, une position de l'article (1) à l'intérieur du semi-produit étant notamment déterminée ou réglée par des paires de préhenseurs (12, 120) agissant sur le matériau d'emballage de part et d'autre de l'article, et de préférence sur le matériau d'emballage de manière étroitement voisine de l'article (1) .

15. Dispositif destiné à l'emballage d'articles de petites dimensions, notamment des sucreries, comme des caramels durs ou mous, des morceaux de chocolat ou similaires, par réunion d'un matériau d'emballage avec au moins un article à emballer pour former un semi-produit, notamment destiné à la mise en oeuvre du procédé selon l'une des revendications précédentes 1 à 14, **caractérisé par** au moins une unité d'emballage avec des paires de préhenseurs (12, 120, 510) destinés à venir en prise avec le matériau d'emballage (3a, 3f, 4) du semi-produit sans venir en prise avec l'article (1).

16. Dispositif selon la revendication 15, **caractérisé en ce que** l'unité d'emballage est une tête rotative (10, 200, 500) avec une pluralité de paires de préhenseurs (12, 120, 510), notamment formés d'éléments de préhenseur (120a', 120b') agencés coaxialement par paires et formant une paire de préhenseurs (12, 120, 510) .

17. Dispositif selon la revendication 15 ou la revendication 16, **caractérisé en ce que** des préhenseurs intérieur et extérieur agencés sur le même axe, d'une paire de préhenseurs (12, 120, 510), sont espacés axialement l'un de l'autre.

18. Dispositif selon l'une au moins des revendications 15 à 17, **caractérisé en ce que** les éléments de préhenseur (120a', 120b') d'un préhenseur (120a, 120b) peuvent être entraînés en opposition en un mouvement d'ouverture et de fermeture, notamment **en ce qu'**un élément de préhenseur d'une paire de préhenseur est stationnaire et un autre élément de préhenseur du préhenseur peut être entraîné en un mouvement d'ouverture et de fermeture, notamment un mouvement de pivotement.

19. Dispositif selon l'une au moins des revendications précédentes 15 à 18, **caractérisé en ce que** les paires de préhenseur (12, 120) peuvent pivoter globalement autour d'un axe de pivotement sur la tête rotative (10, 200).

20. Dispositif selon l'une au moins des revendications précédentes 15 à 19, **caractérisé par** un dispositif d'amenée (2) pour transférer un article réuni à un tronçon de matériau d'emballage (semi-produit) à une tête rotative (5), qui comporte des paires de préhenseurs (12, 120, 510) agencés par paires selon le même axe et destinés à saisir un tronçon de matériau d'emballage (3a, 3f, 4) de part et d'autre et notamment au voisinage de l'article (1) emballé partiellement par la pièce de matériau d'emballage, et le dispositif d'amenée est une tête rotative pour former un semi-produit et saisir celui-ci dans la zone de l'article (1) emballé au moins partiellement par le matériau d'emballage.

21. Dispositif selon l'une au moins des revendications précédentes 17 à 20, **caractérisé en ce que** la tête rotative présente des paires de préhenseurs, notamment des paires de préhenseurs montés pivotant sur la tête rotative, de préférence avec des dispositifs de maintien de matériau d'emballage associés, comme des pinces de moyen d'emballage, pour recevoir des articles individuels séparés à partir d'un dispositif d'amenée.

22. Dispositif selon l'une au moins des revendications précédentes 15 à 21, **caractérisé par** une tête rotative (10, 200, 500) avec des préhenseurs (12a, 12b, 120a, 120b; 515) agencés par paires selon le même axe et espacés mutuellement dans la direction de l'axe, qui sont destinés à recevoir des semi-produits constitués d'un article (1) au moins partiellement enveloppé d'un tronçon de matériau d'emballage, à partir d'une tête de préparation et de mise à disposition rotative, en amont, qui comporte des paires de préhenseurs, qui saisissent les articles au moins partiellement enveloppés, les paires de préhenseurs (12; 120; 510) de la tête rotative (10, 200, 500) ne saisissant le semi-produit qu'au niveau du tronçon de matériau d'emballage (3a, 3f, 4) à l'extérieur de l'article (1), de préférence de part et d'autre et de manière étroitement voisine de l'article (1), et des paires de préhenseurs (510) formant simultanément des mors de scellage pouvant être chauffés pour assurer un scellage à chaud de débords de matériau d'emballage (3f) .

23. Dispositif selon l'une au moins des revendications précédentes 15 à 22, **caractérisé en ce qu'**à la tête rotative (10) sont associés des dispositifs de scellage (13a) pour assurer un scellage transversal, notamment un scellage à chaud, de pattes du matériau d'emballage, et/ou par une autre tête rotative (14) à laquelle sont associés des postes de pliage, notamment des têtes à torsader (15) agencées coaxialement de part et d'autre, pour assurer le formage des pattes d'un boyau de matériau d'emballage en des ailettes de rotation, et/ou par un dispositif d'évacuation, notamment une tête à délivrer (17) rotative destinée à recevoir et délivrer des articles complètement emballés.
